# EUROPÄISCHE PATENTSCHRIFT

(11) **EP 0 635 676 B1**
(45) Veröffentlichungstag und Bekanntmachung des Hinweises auf die Patenterteilung: **03.09.1997**
(21) Anmeldenummer: 94109301.5
(22) Anmeldetag: 16.06.1994
(51) Int. Cl.: F23C 9/00, F23D 14/34, F23D 11/40

(54) **Verfahren und Brenner zur Verbrennung von flüssigen oder gasförmigen Brennstoffen**
Method and burner for the combustion of liquid and gaseous fuels
Procédé et brûleur pour la combustion des combustibles liquides ou gazeux

(30) Priorität: 20.07.1993 DE 4324298
(43) Veröffentlichungstag der Anmeldung: 25.01.1995
(73) Patentinhaber: ELCO KLÖCKNER HEIZTECHNIK GmbH, 72379 Hechingen (DE)
(72) Erfinder: Klausmann, Werner E., Dr.-Ing., D-79761 Waldshut-Tiengen (DE); Schwendemann, Horst, D-72351 Geislingen (DE); Wiedmann, Willy, D-72127 Kusterdingen (DE); Keh, Klaus, Dipl.-Ing., D-72351 Geislingen-Binsdorf (DE)
(74) Vertreter: von Samson-Himmelstjerna, Friedrich R., Dipl.-Phys.

(56) Entgegenhaltungen:
- DE-U- 8 422 852
- GB-A- 973 204
- US-A- 3 330 485
- US-A- 5 195 884
- PATENT ABSTRACTS OF JAPAN vol. 10, no. 55 (M-458) 5. März 1986 & JP-A-60 202 225 (TOKYO GAS KK) 12. Oktober 1985

## Beschreibung

Die Erfindung befaßt sich mit der schadstoffarmen, insbesondere NOₓ-armen Verbrennung von flüssigen oder gasförmigen Brennstoffen in Feuerungsanlagen mit einem in einen Brennraum eines Kessels ragenden Brenner, dessen Brennerrohr wenigstens eine darin angeordnete Brennstoffdüse für die Zufuhr des Brennstoffs und eine sich daran anschließende Stauscheibe aufweist. Die Erfindung geht dabei von einem Verfahren und einer Vorrichtung aus, bei welchem bzw. welcher in der Brennkammer befindliche Abgase bzw. Verbrennungsprodukte durch interne Rezirkulation in das Brennerrohr rückgeführt werden.

Bei der Verbrennung fossiler Brennstoffe in Feuerungsanlagen entstehen neben anderen Verbrennungsprodukten auch Stickstoffoxide NOₓ. Die Reaktionsmechanismen, die zu derartigen Stickoxyden führen, sind weitgehend bekannt und werden im allgemeinen als thermische und prompte bzw. primäre NOₓ-Bildung, sowie als NOₓ-Bildung durch Oxidation des im Brennstoff chemisch gebundenen Stickstoffs beschrieben.

Auch ist bekannt, daß die Rückführung eines Teiles der Abgase aus dem Brennraum des Heizkessels in den Verbrennungsprozeß eine Reduzierung der NOₓ-Emission, insbesondere der thermischen NOₓ-Bildung, bewirkt; jedenfalls dann, wenn hierdurch die Flammentemperatur, der Sauerstoffpartialdruck und die für die Spaltung der Stickstoffverbindungen erforderlichen Radikale im Brennstoff-Verbrennungsluft-Gemisch verringert werden. Hierzu führt man bekanntlich die kühleren, nur noch einen geringen unverbrannten Anteil aufweisenden Abgase aus dem Brennraum in eine stromab der Stauscheibe befindliche Brennzone im Brennerrohr.

Aus der EP 0 347 834 B1 (DREIZLER) ist ein Gebläsegasbrenner mit interner Abgasrezirkulation bekannt. Der dort beschriebene Gebläsegasbrenner umfaßt einen Brennerkopf, dessen Brennerrohr eine eine Brennerplatte aufweisende Einrichtung für die Zufuhr, Verteilung und Verwirbelung des Brennstoffs und der Verbrennungsluft aufnimmt. Auf dem stromaufwärtigen Ende des Brennerrohres sitzt ein Stegring mit radial nach innen ragenden Stegen oder Blechlappen. Dem Stegring folgt stromab ein Flammrohr mit einem derartigen Abstand, so daß zwischen dem Brennerrohr und dem Flammrohr ein Ringspalt ausgebildet ist. Die Stege oder Lappen des Stegrings erzeugen auf ihrer stromaufwärtigen Seite einen Stau im Hitzestrom der Flamme und stromab Unterdruckzonen, die zur Ansaugung der Abgase aus dem Brennraum in den Ringspalt und von dort in das Flammrohr führen und somit die Abgasrezirkulation bewirken. Hierdurch erreicht das Abgas die NOₓ-bildenden Flammbereiche nur teilweise.

Auch für Ölverbrennungsanlagen sind Brenner mit interner Abgasrückführung bekannt.

Die DE-OS 40 08 692 A1 (KÖRTING) beschreibt einen Ölgebläsebrenner mit: einem Mischrohr als Durchlaß für die Verbrennungsluft,das sich an seinem stromabwärtigen Ende konisch verjüngt; einer im Bereich der konischen Verjüngung angeordneten Stauscheibe; und einem an das Mischrohr anschließenden und dieses unter Bildung eines Ringspaltes überlappenden Vorsatzrohr. Auch hier entstehen infolge der Strömungsverhältnisse am Mischrohrende Unterdruckzonen, die zu einer internen Gasrezirkulation führen. Dabei werden Abgase aus dem Brennraum hauptsächlich in den äußeren Bereich der Flamme zurückgeführt. Eine Injektion derartiger Abgase in die heißen Zonen im Innern der Flamme - dort, wo am meisten NOₓ produziert wird - findet nicht statt.

Das Deutsche Gebrauchsmuster G 89 09 288.0 (ELECTRO-OIL) beschreibt ebenfalls einen Ölbrenner mit interner Abgasrückführung, in welchem Abgase aus der Brennkammer in den Randbereich der Flamme eingeblasen werden. Dazu sind Düsen an der Innenseite des Brennerrohrs zur Beschleunigung der Verbrennungsluft und zur Erzeugung eines Unterdruckbereiches angeordnet. In diesen Unterdruckbereich führen Öffnungen in der Brennerrohrwand, so daß Abgase aus der Brennkammer angesaugt und zusammen mit der Verbrennungsluft über einen an der Brennerrohrinnenwand verlaufenden Ringkanal dem Randbereich der Flamme zugeführt werden.

Im übrigen sind auch Brenner zur Reduzierung von Stickstoffwerten bekannt, die für die Verbrennung von flüssigen oder gasförmigen Brennstoffen ausgelegt sind.

Die DE 40 09 222 A1 (ELCO) beschreibt hierzu einen Brenner mit interner Abgasrückführung mit: einem Brennerrohr, einer darin angeordneten Brennstoffdüse, einer die Brennstoffdüse umgebenden Luftzuführungsleitung, sowie einer sich daran anschließenden Stauscheibe. Das Brennerrohr ist in dem der Stauscheibe zugekehrten Bereich mit Schlitzen versehen, durch welche Abgas infolge der Strömungsinjektorwirkung in die Brennzone des Brennerrohrs eingesogen wird. Diese Abgase erreichen jedoch nicht immer ausreichend die Bereiche größter NOₓ-Produktion.

Die EP 0 378 517 A2 (FÜLLEMANN) offenbart einen Brenner mit einem Brennerrohr, an das sich ein Mischkopf anschließt. Der Brenner enthält eine Brennstoffdüse zur Ölzuführung, welche den Brennstoff gegen die heiße Brennerrohr-Innenwand sprüht, um eine bessere Zerstäubung und Verdampfung des Brennstoffes zu erreichen.

Schließlich ist in der DE 82 21 304 U1 (KLAMKE) ein Brenner mit interner Abgasrückführung über mehrere am Umfang des Brennerrohres verteilte Zuführkanäle beschrieben.

Auch die EP 0 288 031 B1 (WEISHAUPT) beschreibt einen NOₓ-armen Brenner für die Verbrennung von Brennöl oder Brenngas. Im Unterschied zu den bisher beschriebenen Systemen handelt es sich dabei um einen Brenner mit sogenannter externer Abgasrückführung, d.h. mit einer außerhalb des Kesselraumes verlaufenden Abgasleitung und einem in dieser Leitung eingesetzten Rezirkulationsgebläse. Eine derartige externe Abgasrückführung ist mit wesentlich höherem apparativem Aufwand verbunden als die interne Abgasrückführung. Darüber hinaus können aufgrund von Kondensatbildung bzw. Verschmutzungserscheinungen in der Abgasrückführleitung leicht Betriebsstörungen auftreten.

Ausgehend von vorstehend beschriebenen Stand der Technik zielt die Erfindung darauf ab, eine anderes Verfahren und einen anderen Brenner zur Verbrennung von flüssigen oder gasförmigen Brennstoffen zur Verfügung zu stellen, der insbesondere die Schadstoffemission, besondere die NOₓ-Emission reduziert.

Dieses Ziel wird durch die Gegenstände der Patentansprüche 1 und 4 erreicht.

Danach werden: - über entsprechend angeordnete und ausgebildete Brennstoffdüsen - ein beachtlicher Teil des Brennstoffs einem stromab der Stauscheibe liegenden und an die Brennerrohrinnenwand angrenzenden Bereich zugeführt, im Brennraum befindliche Abgase durch interne Rezirkulation in stromab der Stauscheibe (im Brennerrohr) aufgebaute Unterdruckgebiete rückgeführt und hierzu das Brennerrohr durchbrechende in die Unterdruckgebiete führende Leiteinrichtungen verwendet.

Nach der Erfindung wird eine beachtliche stoffkonzentration in einem von der Stauscheibe stromabwärts verlagerten, an die Brennerrohrinnenwand angrenzenden Bereich aufgebaut. Dabei bildet sich stromab der Stauscheibe und an die Brennerrohrinnenwand anliegend eine Art Brennstoffmantel aus. Demzufolge sind auch heiße Zonen der Flamme und damit Bereiche größter NOₓ-Produktion von der Stauscheibe stromabwärts und vom Zentrum des Brennerrohrs radial nach außen verlagert. Hierdurch erfolgt insgesamt eine Aufweitung der Flamme bzw. der Flammenfront, so daß die über die Leiteinrichtungen aus dem Brennraum rückgeführten Abgase direkt in die heißen Zonen der Flamme eindringen. Hierdurch werden die Flammentemperatur und der Sauerstoff-Partialdruck effektiv besonders dort gesenkt, wo die NOₓ-Bildung am größten ist. Mit anderen Worten, die Flammenbereiche mit der an sich größten NOx-Bildungsgefahr werden dorthin verlagert, wo sie bequem mit Abgas beaufschlagbar sind, insbesondere solchem Abgas, das bereits kühler ist und nur noch eine geringen unverbrannten Anteil hat.

Bei bekannten Ölbrennern gelangt zwar häufig ohnehin ein Teil des Brennstoffes in den Randbereich des Brennerrohres. Jedoch weisen derartige Ölbrenner nicht die erfindungsgemäßen Leiteinrichtugnen auf.

Bevorzugt werden die Leiteinrichtungen als Strömungsstau- und/oder Drallflächen verwendet (Anspruch 2).

Werden derartige Strömungsstauflächen vom Brennstoff-Verbrennungsluftgemisch angeströmt, so bilden sich stromauf der Stauflächen Überdruckzonen und stromab davon Unterdruckzonen aus, wobei letztere sowohl eine Flammenstabilisierung aufgrund heißer Rückstromzonen, als auch eine verstärkte Injektion durch Ansaugung der Abgase aus der Brennkammer bewirken. Werden die Leiteinrichtungen als mungsdrallflächen verwendet, wo wird das Brennstoff-Verbrennungsluft-Gemisch in eine Drallbewegung versetzt. Dies hat eine verbesserte Durchmischung des Brennstoffes mit der Verbrennungsluft und damit eine möglichst vollständige Verbrennung des Brennstoffs zur Folge.

Vorzugsweise wird die zugeführte Menge des Brennstoffs in Abhängigkeit von der Leistung der Feuerungsanlagen und damit ernergiesparend gesteuert (Anspruch 3).

Bevorzugt sind eine oder mehrere Brennstoffdüsen, insbesondere Brenngasdüsen, bis an die Brennerrohrinnenwand geführt, - insbesondere derart, daß sie den Brennstoff in axialer Richtung entlang der Brennerrohrinnenwand und/oder radial dagegen blasen (Ansprüche 5 bis 7). Hierdurch läßt sich der erfindungsgemäße Brennstoff-, insbesondere Brenngastransport, in einen stromab der Stauscheibe befindlichen und an die Brennerrohrinnenwand angrenzenden Bereich besonders einfach realisieren.

Die vom Brennstoff angeströmten Leiteinrichtungen sind vorzugsweise über den Umfang des Brennerrohres gleichmäßig verteilt und als Stau- und/oder Drallflächen ausgebildet (Anspruch 8). Eine derartige Anordnung der Leiteinrichtungen ermöglicht eine besonders effektive Abgasinjektion in die Flamme, insbesondere infolge der sich hinter derartigen Stauflächen ausbildenden Unterdruckzonen. Im übrigen bewirken derartige Unterdruckzonen im Schatten der Leiteinrichtungen, daß noch heiße Abgase direkt aus der Flamme in turbulenter Strömung zur Flammenwurzel zurückgeführt werden. Dies führt zu einer stabilen Verlagerung von Flammwurzelbereichen zu den Leiteinrichtungen und damit insgesamt zu einer stabilen Aufweitung der Flamme in Richtung der Brennerrohrinnenwand.

Bevorzugt sind die Leiteinrichtungen als Rohrstücke ausgebildet (Anspruch 9). Eine derartige Ausgestaltung der Leiteinrichtungen ist technisch besonders einfach realisierbar. Im übrigen können derartige Rohrstücke mit ihrer Mündung in beliebige sich stromab der Stauscheibe befindliche Unterdruckgebiete hineinragen und die Stauwirkung derartiger Unterdruckgebiete, beispielsweise im Strömungsschatten unmittelbar hinter der Stauscheibe, für die Abgasrückführung ausnützen. Zusätzlich erfahren die kühlen Abgase in den durch die Flamme erhitzten Rohrstücken eine Erwärmung, die deren Strömungsgeschwindigkeit erhöht.

Besonders zweckmäßig ist es, wenn die Rohrstückmündung bis in einen stromab der Stauscheibe liegenden an die Brennerrohrinnenwand angrenzenden Strömungsbereich des Brennstoff-Verbrennungsluft-Gemischs hineinragt (Anspruch 10). Durch das an der Rohrstückmündung mit hoher Geschwindigkeit vorbeiströmende Brennstoff-Verbrennungsluft-Gemisch wird Abgas (in der Art einer Wasser- bzw. Dampfstrahlpumpe) "mitgerissen", so daß ständig Abgas aus dem Brennraum in die Brennzone des Brennerrohrs gesaugt wird. Dieser Effekt wird noch erhöht, wenn die Rohrstücke derart gegen die Brennerrohrwand geneigt angeordnet sind, daß die Rohrstückmündung stromab vom Rohrstückeingang liegt (Anspruch 11).

Alternativ dazu umfassen die Leiteinrichtungen vorzugsweise jeweils eine der Abgaszirkulation dienende Öffnung in der Brennerrohrwand und eine von der stromaufwärtigen Begrenzungskante der Öffnung in die Brennkammer ragende Leitplatte (Anspruch 12). An derartigen Leitplatten baut sich anströmseitig ein Staugebiet und abströmseitig ein Unterdruckgebiet auf, was sich - wie vorstehend beschrieben - bei entsprechendem Anstellwinkel günstig auf die Abgasrezirkulation auswirkt. Die Leitplatten üben bei entsprechender Schrägstellung gegen die Brennerrohrachse und/oder geeigneter Formgebung zusätzlich eine Drallwirkung auf das Brenngas-Verbrennungsluft-Gemisch aus. Die Ansaugung der Abgase aus dem Brennraum wird ferner dadurch erhöht, daß die Leitplatten in den stromab der Stauscheibe liegenden, an die Brennerrohrinnenwand angrenzenden Strömungsbereich des Brennstoff-Verbrennungsluft-Gemischs hineinragen (Anspruch 13). Auch hier bewirkt die an der Brennerrohrinnenwand entlanglaufende Strömung des Brennstoff-Verbrennungsluft-Gemischs eine Verstärkung der Abgasinjektion.

Vorzugsweise besitzen die Leitplatten eine polygonalen und/oder gekrümmten, insbesondere Deltaflügel-förmigen Grundriß (Anspruch 14). Hierdurch können in der Strömung des Brennstoff-Verbrennungsluft-Gemisch Wirbel unterschiedlichster Geometrie und insbesondere Deltaflügel-Effekte erzeut werden. Im Zusammenwirken mit der Stabilisierung der Flamme an derartigen Leitplatten wird hierdurch im Bereich der Flammenwurzel ein besonders homogenes Brennstoff-Verbrennungsluft-Gemisch erzielt, so daß eine vollständige Verbrennung bei weitgehend homogener Temperaturverteilung entsteht.

Ferner ist es von Vorteil, wenn die Leitplatte ein aus der Brennerrohrwand freigeschnittener und danach nach innen gebogener Wandabschnitt ist (Anspruch 15). Eine derartige Ausgestaltung der Leitplatte ist besonders einfach und kostengünstig herzustellen.

Vorzugsweise sind an der Außenwand des Brennerrohres stromab der Abgas-Rückführöffnungen Rücksaugabweiser angeordnet, um eine Rezirkulation von Abgasen mit zu hohem unverbranntem Anteil durch die Abgasrückführöffnungen zu verhindern (Anspruch 16). Die noch heißen Abgase führen zu keiner effektiven Kühlung der Flamme, höchstens dienen sie unter Umständen der Verbesserung einer Flammenstabilität. Deshalb ist es vorteilhaft, eine Rezirkulationsströmung der aus dem Brennerrohr austretenden Abgase mit zu hohem unverbranntem Anteil durch entsprechende Rücksaugabweiser an der Außenwand des Brennerrohrs zu verhindern.

Vorzugsweise sind von den Eingangsöffnungen der Abgas-Leiteinrichtungen Strömungsleitungen in den radial außerhalb des Brennerrohres befindlichen Raum geführt, derart, daß Abgase aus vorgegebenen Stellen des Brennraumes rezirkulierbar sind (Anspruch 17). Dies hat den Vorteil, daß kühlere Abgase mit einem besonders geringen unverbrannten Anteil gezielt aus bestimmten Stellen des Brennraumes abgesaugt und zu den NOₓ-Produktions-gefährdeten Stellen rückgeführt werden können. Bei sog. Flammenumkehrkessel besteht insbesondere die Möglichkeit, daß Abgase aus der innerhalb des Brennraumes befindlichen Abgasumkehrströmung über derartige Strömungsleitungen in das Brennerrohr gesaugt und zur Flamme rückgeführt werden.

Weitere Vorteile und Ausgestaltungen der Erfindung ergeben sich aus der nachfolgenden Beschreibung bevorzugter Ausführungsbeispiele. Darin wird auf die beigefügte schematische Zeichnung Bezug genommen. In der Zeichnung zeigen:
- Fig. 1: ein Ausführungsbeispiel des erfindungsgemäßen Brenners im Längsschnitt;
- Fig. 2a,b: einen Längs- und einen Querschnitt durch den mit Leiteinrichtungen einer ersten Ausführungsform bestückten Abschnitt des Brennerrohres;
- Fig. 3a,b: einen Längs- und einen Querschnitt durch den mit Leiteinrichtungen einer zweiten Ausführungsform bestückten Abschnitt des Brennerrohres; und
- Fig. 4a-f: jeweils einen Ausschnitt aus einer Abwicklung des mit den Leiteinrichtungen bestückten Brennerrohrabschnittes, wobei jede Figur ein anderes Ausführungsbeispiel der Leiteinrichtungen veranschaulicht.

Der in Fig. 1 dargestellte Brenner ist für die schadstoffarme Verbrennung von Brenngas ausgelegt. Dies ist jedoch nicht einschränkend zu verstehen, da erfindungdsgemäße Brenner auch für die Verbrennung von flüssigen Brennstoffen geeignet sind.

Der Brenner weist im wesentlichen ein Brennerrohr 1 auf, das in einen Brennraum 3 eines durch seine Wand angedeuteten Heizkessels 5 hineinragt. Die Verbrennungsluft wird dem Brennerrohr 1 in Richtung des Pfeiles I zugeführt, und zwar vorzugsweise mit Hilfe eines entsprechenden Gebläses oder einer Saugvorrichtung. Der Brennstoff wird über eine - nicht dargestellte - Brennstoffleitung im Brennerrohr 1 angeordneten Brennerlanzen 13 zugeführt, die in Brennstoffdüsen 15 münden.

Im Brennerrohr 1 ist stromab der Brennerstoffdüsen 15 eine Stauscheibe 17 angeordnet, die sich senkrecht zur Brennerrohr-Längsachse erstreckt, und in üblicher Weise eine zentrale Öffnung 19 für den Durchlaß eines Teiles des Brennstoff-Verbrennungsluft-Gemisches aufweist. Zwischen der zentralen Öffnung 19 und der äußeren Begrenzungskante der Stauscheibe 17 können radial verlaufende Schlitze für die Zufuhr und Verwirbelung von Verbrennungsluft vorgesehen sein. Ein weiterer Anteil der Brennstoff-Verbrennungsluft-Gemischs strömt durch den Zwischenraum zwischen der Außenkante der Stauscheibe 17 und der Brennerrohrinnenwand.

Stromabwärts schließt sich an die Stauscheibe eine Brennzone 23 an, in der das eingebrachte Brennstoff-Luftgemisch gezündet wird. Die Flamme tritt dann aus dem stromabwärtigen Ende des Brennerrohres 1 in den Brennraum 3 des Kessels 5.

Nach der Erfindung wird eine beachtlicher Teil des Brennstoffs einem stromab der Stauscheibe 17, an die Brennerrohrinnenwand angrenzenden Bereich zugeführt. Demgemäß herrscht dort eine hohe, beim dargestellten Beispiel höchste, Brennstoffkonzentration. Hierzu sind mehrere Brennerlanzen 13 in Nähe der Brennerrohrinnenwand koaxial zur Brennerrohrachse und gleichmäßig über den Brennerrohrumfang verteilt angeordnet. Deren Brennstoffdüsen 15 sind stromauf der Stauscheibe 17 bis an die Brennerrohrinnenwand geführt.

Fig. 1 illustriert unterschiedliche Ausrichtungen der Brennstoffdüsen 15. Bevorzugt sind die Brennstoffdüsen 15 so ausgerichtet, daß sie den Brennstoff in axialer Richtung entlang der Brennerrohrinnenwand blasen (durchgezogene Linie). Alternativ blasen sie den Brennstoff radial gegen die Brennerrohrinnenwand (gestrichelte Linie) oder mit einer axialen und einer radialen Komponenete. Hierdurch wird der Brennstoff zusammen mit der von hinten anströmenden Verbrennungsluft in den erwünschten Bereich transportiert. Man erhält eine Art Strömungsmantel des BrennstoffVerbrennungsluft-Gemischs, dessen Schichtdicke stromab nahe der Stauscheibe eine Größenordnung von 30 mm hat. Dabei ist ein Großteil des Brennstoffs innerhalb einer an die Brennerrohrinnenwand angrenzenden, ca. 10 mm starken Mantelschicht angereichtert.

Im dargestellten Ausführungsbeispiel verläuft eine weitere, zentral angeordnete Brennerlanze 13' längs der Brennerrohrachse und bläst mit ihrer Brennstoffdüse 15' einen vergleichsweise geringen Brennstoffanteil durch die zentrale Öffnung 19 der Stauscheibe 17 in die Brennzone 23 des Brennerrohrs 1.

Nach der Erfindung sind daher heiße Zonen der Flamme und damit die Flammenbereiche mit der an sich größten NOx-Produktion von der Stauscheibe 17 stromabwärts und radial nach außen in Richtung der Brennerrohrinnenwand verlagert. Dort sind sie vergleichsweise einfach durch interne Abgasrückführung mit kühlem Abgas beaufschlagbar.

Hierzu sind stromab der Stauscheibe 17 (in einem Abstand von ca. 40 mm) in der Brennerrohrwand - gleichmäßig über den Umfang des Brennerrohres 1 verteilt - Abgasrückführöffnungen 25 eingebracht. Von der stromaufwärtigen Begrenzungskante dieser Öffnungen 25 ragt jeweils eine Leitplatte 27 in die Brennzone 23 des Brennerrohres 1. Die Leitplatten 27 können die Form eines Deltaflügels (vgl. Fig. 2a, b) oder eine sonstige geeignete Strömungsform haben, etwa eine der in Fig. 4a, c, d, e und/oder f dargestellten Formen. Sie bestehen aus einem aus der Brennerrohrwand freigeschnittenen und danach nach innen gebogenen Brennerrohrwandabschnitt.

Jede Leitplatte 27 bewirkt vor sich, d.h. stromaufwärts, einen Stau und hinter sich, d.h. stromab, eine Unterdruckzone in dem an die Brennerrohrinnenwand angrenzenden Brennstoff-Verbrennungsluft-Strömungsmantel. Diese Unterdruckzonen saugen die Abgase aus der Brennkammer 3 an und führen somit zur Abgasrezirkulation. Die erfindungsgemäße Formgebung in der Art eines Deltaflügels führt zu "stehenden Wirbeln" an den Leitplatten 27, die zur Flammenstabilisierung beitragen. Hierdurch wird eine Aufweitung der Flamme in Richtung der Brennerrohrinnenwand und Verlagerung von Flammenwurzelbereichen zu den Leitplatten 27 hin erzielt. Demzufolge werden die rückgeführten Abgase in die heißen Zonen der Flamme und damit in die Bereiche größter NOₓ-Produktion injiziert.

Auch die Unterdruckgebiete unmittelbar stromab der Stauscheibe 17, die sich infolge des Strömungsabrisses an den Begrenzungskanten der Stauscheibe 17 ausbilden, tragen zur Verstärkung der Ansaugung der Abgase aus dem Brennraum 3 bei.

Ferner ist um die Außenwand des Brennerrohres 1 herum stromab der Abgas-Rückführöffnungen 25 eine Ringblende 28 als Rücksaugabweiser angeordnet, um eine Rezirkulation von Abgasen mit zu hohem unverbranntem Anteil direkt aus der Brennzone 23 zu verhindern.

Bei der in den Fig. 2a und 2b dargestellten Ausführungsform sind mehrere - hier achtzehn - radial nach innen ragende Leitplatten 27 gleichmäßig über den Umfang des Brennerrohres 1 verteilt und haben jeweils etwa die Form eines Deltaflügels bzw. eines gleichseitigen oder nur gleichschenkeligen Dreiecks.

In den Fig. 3a und 3b ist ein weiteres bevorzugtes Ausführungsbeispiel der erfindungsgemäßen Abgasleiteinrichtungen dargestellt. Dort sind die erfindungsgemäßen Leiteinrichtungen als Rohrstücke 29 ausgebildet, welche die Brennerrohrwand stromab der Stauscheibe 17 durchbrechen und dabei derart geneigt sind, daß die Rohrstückmündung stromab vom Rohrstückeingang liegt. Die Rohrstückmündung ragt hier in den stromab der Stauscheibe 17 liegenden, an die Brennerrohrinnenwand angrenzenden Strömungsmantel des BrennstoffVerbrennungsluft-Gemischs. Das an den Rohrstückmündungen vorbeiströmende Gas-Luft-Gemisch reißt kühle Abgase aus dem Brennraum 3 des Kessels 5 mit (Bernoulli-Prinzip), was zur internen Abgasrezirkulation führt.

Fig. 3a zeigt die gleichmäßige Verteilung der - hier achtzehn - Rohrstücke 29 über den Umfang der Brennerrohrwand.

Die Figuren 4a, b, c, d, e und f veranschaulichen unterschiedliche Ausgestaltungen der Leiteinrichtungen 27 bzw. 29. Dabei stellt jede Figur schematisch einen Ausschnitt aus einer Abwicklung des mit den Leiteinrichtungen 27, 29 bestückten Abschnittes des Brennerrohres 1 dar.

In den Figuren 4a und c-f sind die Leiteinrichtungen 27 jeweils als ein aus der Brennerrohrwand freigeschnittener und danach nach innen gebogener Wandabschnitt ausgebildet. Deren Biegekante 31 verläuft in den Figuren 4c-e rechtwinklig zur Längsachse des Brennerrohres 1; in den Figuren 4a und 4f hingegen jedoch schräg zur Brennerlängsachse. Durch unterschiedlich starkes Umbiegen der Leitplatten 27 um ihre Biegekante 31 läßt sich der Strömungs-Anstellwinkel der Leitplatten 27 verändern. Sind die Leitplatten 27 - in Strömungsrichtung gesehen - symmetrisch ausgestaltet und haben sie eine zur Brennerrohrlängsachse rechtwinklig verlaufende Biegekante 31, dann haben sie praktisch keine Drallwirkung auf das Brennstoff-Verbrennungsluft-Gemisch. Entsprechende Ausgestaltungen sind in den Figuren 4c, d und e dargestellt. Verlaufen hingegen die Biegekanten 31 schräg zur Brennerrohrlängsachse und/oder sind die Leitplatten 27 - in Strömungsrichtung gesehen - assymmetrisch ausgestaltet, dann üben die Leitplatten 27 auch einen Dralleffekt auf das Brennstoff-Verbrennungsluft-Gemisch aus. Entsprechende Ausgestaltungen sind in den Figuren 4a und 4f dargestellt. Zusätzlich läßt sich ein Dralleffekt auf das Strömungsgemisch auch dadurch ausüben, daß die Leitplatten - in Strömungsrichtung gesehen - assymmetrisch ausgebildet sind. Auch hierzu wird wiederum auf die Figuren 4a und 4f verwiesen. Schließlich läßt sich ein Dralleffekt auch dadurch auf das Strömungsgemisch ausüben, daß die Leitplatten in sich verdreht und/oder - quer zur Brennerrohrlängsachse - eine unterschiedliche Krümmung haben.

Gemäß Fig. 4a sind die Leitplatten 27 im wesentlichen in Form rechtwinkliger Lappen ausgebildet, jedoch mit schräg zur Brennerrohrlängsachse verlaufender Biegekante 31. Die Leitplatten 27 gemäß Fig. 4d stimmen im wesentlichen der Fig. 4a überein, haben jedoch eine rechtwinklig zur Brennerrohrlängsachse verlaufende Biegekante 31. In Fig. 4b sind rohrförmige Leiteinrichtungen 29 dargestellt, die sich zum Brennerrohrinnern hin verjüngen. Fig. 4c veranschaulicht Leitplatten 27 in Form gleichschenkeliger Dreiecke mit stromaufwärts gelegener Basis bzw. Biegekante 31 und stromabwärts gerichteter Spitze.

Fig. 4e veranschaulicht Leitplatten 27 in Form eines symmetrischen Trapezes, dessen schmale Seite die stromaufwärts gelegene Biegekante 31 ist. Diese Leitplatte 27 steht ebenfalls nach Art eines Deltaflügels gegen die Strömung an. In Fig. 4f haben die Leitplatten 27 die Form eines rechtwinkeligen Dreiecks, dessen rechtwinkelig zueinander liegende Kanten quer zur und in Richtung der Brennerrohrlängsachse liegen und dessen Basis schräg zur Brennerrohrachse verläuft.

Zusammenfassend wird ein Brenner gelehrt, der aufgrund der erfindungsgemäßen Brennstoffzuführung sowie der erfindungsgemäßen Ausgestaltung und Anordnung der Abgasleiteinrichtungen in der Verbrennungszone des Brennerrohrs eine besonders effektive Reduzierung der NOx-Emission erzielt. Im übrigen zeichnet sich der erfindungsgemäße Brenner durch eine nahezu vollständige Verbrennung des Brennstoff-Verbrennungsluft-Gemischs aus, sodaß neben den NOₓ-Werten auch die anderen Schadstoffemissionswerte in erheblichem Maße reduziert werden. Der hierfür erforderliche Aufwand für die Konstruktion des erfindungsgemäße Brenners ist gering, da sich insbesondere die erfindungsgemäße Brennstoffzuführung sowie die Leiteinrichtungen kostengünstig realisieren lassen.

## Patentansprüche

1. Verfahren zur schadstoffarmen, insbesondere NOₓ-armen Verbrennung von flüssigen oder gasförmigen Brennstoffen in Feuerungsanlagen mit einem in einen Brennraum (3) eines Kessels (5) ragenden Brenner, dessen Brennerrohr (1) wenigstens eine darin angeordnete Brennstoffdüse (15; 15') für die Zufuhr des Brennstoffs und eine sich daran anschließende Stauscheibe (17) aufweist, bei welchem:
a) ein beachtlicher Teil des Brennstoffs einem stromab der Stauscheibe (17) liegenden und an die Brennerrohrinnenwand angrenzenden Bereich zugeführt,
b) im Brennraum befindliche Abgase durch interne Rezirkulation in stromab der Stauscheibe (17) aufgebaute Unterdruckgebiete im Brennerrohr (1) rückgeführt wobei hierzu ein oder mehrere das Brennerrohr (1) durchbrechende und in die Unterdruckgebiete ragende Leiteinrichtungen (27, 25; 29) verwendet werden.

2. Verfahren nach Anspruch 1, dadurch gekennzeichnet, daß die Leiteinrichtungen (27, 25; 29) als Stau- und/oder -drallflächen für die Strömung verwendet werden.

3. Verfahren nach einem der vorstehenden Ansprüche, dadurch gekennzeichnet, daß die zugeführte Menge des Brennstoffs in Abhängigkeit von der Leistung des Brenners gesteuert wird.

4. Brenner, insbesondere zur Durchführung des Verfahrens nach einem der vorstehenden Ansprüche, mit einem in einen Brennraum (3) eines Kessels (5) ragenden Brennerrohr (1), wenigstens einer darin angeordneten Brennstoffdüse (15; 15') für die Zufuhr des Brennstoffs und einer sich daran anschließenden Stauscheibe (17), wobei:
a) die Brennstoffdüsen (15; 15') derart im Brennerrohr (1) angeordnet sind, daß ein beachtlicher Teil des Brennstoffs einem stromab der Stauscheibe (17) befindlichen und an die Brennerrohrinnenwand angrenzenden Bereich zugeführt wird und
b) eine oder mehrere, das Brennerrohr (1) durchbrechende Abgas-Leiteinrichtungen (25, 27; 29) in stromab der Stauscheibe (17) aufgebaute Unterdruckgebiete im Brennerrohr (1) führen, derart, daß sie im Brennraum (3) befindliche Abgase durch interne Rezirkulation in die Unterdruckgebiete rückführen.

5. Brenner nach Anspruch 4, dadurch gekennzeichnet, daß wenigstens eine Brennstoffdüse (15), insbesondere Brenngasdüse, bis an die Brennerrohrinnenwand geführt ist.

6. Brenner nach Anspruch 5, dadurch gekennzeichnet, daß die Brennstoffdüse (15) den Brennstoff in axialer Richtung entlang der Brennerrohrinnenwand bläst.

7. Brenner nach Anspruch 5 oder 6, dadurch gekennzeichnet, daß die Brennstoffdüse (15) den Brennstoff radial gegen die Brennerrohrinnenwand bläst.

8. Brenner nach einem der Ansprüche 4 bis 7, dadurch gekennzeichnet, daß die vom Brennstoff angeströmten Leiteinrichtungen (25, 27; 29) über den Umfang des Brennerrohres (1) gleichmäßig verteilt angeordnet und als Stau- und/oder Drallflächen ausgebildet sind.

9. Brenner nach einem der Ansprüche 4 bis 8, dadurch gekennzeichnet, daß die Leiteinrichtungen (25, 27; 29) als Rohrstücke (29) ausgebildet sind.

10. Brenner nach Anspruch 9, dadurch gekennzeichnet, daß die Rohrstückmündung bis in einen stromab der Stauscheibe (17) liegenden, an die Brennerrohrinnenwand angrenzenden Strömungsbereich des Brennstoff-Verbrennungsluft-Gemischs hineinragt.

11. Brenner nach Anspruch 10, dadurch gekennzeichnet, daß die Rohrstücke (29) derart gegen die Brennerrohrwand geneigt angeordnet sind, daß die Rohrstückmündung stromab vom Rohrstückeingang liegt.

12. Brenner nach einem der Ansprüche 4 bis 8, dadurch gekennzeichnet, die Leiteinrichtungen (25, 27; 29) jeweils eine der Abgaszirkulation dienende Öffnung (25) in der Brennerrohrwand und eine von der stromaufwärtigen Begrenzungskante (31) der Öffnung in das Brennerrohr (1) ragende Leitplatte (27) umfaßt.

13. Brenner nach Anspruch 12, dadurch gekennzeichnet, daß die Leitplatten (27) in den stromab der Stauscheibe (17) liegenden, an die Brennerrohrinnenwand angrenzenden Strömungsbereich des Brennstoff-Verbrennungsluft-Gemischs hineineinragen.

14. Brenner nach Anspruch 12 oder 13, dadurch gekennzeichnet, daß die Leitplatten (27) einen polygonalen und/oder gekrümmten, insbesondere Deltaflügel-förmigen Grundriß haben.

15. Brenner nach einem der Ansprüche 12 bis 14, dadurch gekennzeichnet, daß eine oder mehrer Leitplatten (27) jeweils als ein aus der Brennerrohrwand freigeschnittener und danach nach innen gebogener Wandabschnitt ausgebildet sind.

16. Brenner nach einem der Ansprüche 4 bis 15, dadurch gekennzeichnet, daß an der Außenwand des Brennerrohres (1) stromab der Abgasrückführöffnungen (25) Rücksaugabweiser (28) angeordnet sind, um eine Rezirkulation von Abgasen mit zu hohem unverbrannten Anteil durch die Abgasrückführöffnungen (25) zu verhindern.

17. Brenner nach einem der Ansprüche 4 bis 16, dadurch gekennzeichnet, daß von den Eingangsöffnungen (25) der Abgas-Leiteinrichtungen (25, 27; 29) Strömungsleitungen in den radial außerhalb des Brennerrohres (1) befindlichen Raum geführt sind, derart, daß Abgase aus vorgegebenen Stellen des Brennraumes (3) rezirkulierbar sind.

## Claims

1. Process for low-pollutant, in particular low-NOₓ combustion of liquid or gaseous fuels in furnaces having a burner projecting into a combustion chamber (3) of a boiler (5), the burner pipe (1) of which burner having at least one fuel nozzle (15; 15') arranged therein for supplying the fuel and a baffle plate (17) connecting thereto, in which:
a) a considerable part of the fuel is supplied to a region lying downstream of the baffle plate (17) and adjoining the internal wall of the burner pipe,
b) waste gases situated in the combustion chamber are returned by internal recirculation in negative pressure regions in the burner pipe (1) formed downstream of the baffle plate (17), wherein one or more conduit devices (27, 25; 29) breaching the burner pipe (1) and projecting into the negative pressure regions are used for this.

2. Process according to claim 1, characterised in that the conduit devices (27, 25; 29) are used as baffle and/or swirl surfaces for the flow.

3. Process according to one of the preceding claims, characterised in that the supplied quantity of fuel is controlled as a function of the capacity of the burner.

4. Burner, in particular for carrying out the process according to one of the preceding claims, having a burner pipe (1) projecting into a combustion chamber (3) of a boiler (5), at least one fuel nozzle (15; 15') arranged therein for supplying the fuel and a baffle plate (17) connecting thereto, wherein:
a) the fuel nozzles (15; 15') are arranged in the burner pipe (1) such that a considerable part of the fuel is supplied to a region situated downstream of the baffle plate (17) and adjoining the internal wall of the burner pipe, and
b) one or more waste gas conduit devices (25, 27; 29) breaching the burner pipe (1) lead to negative pressure regions in the burner pipe (1) formed downstream of the baffle plate (17) such that they return waste gases situated in the combustion chamber (3) by internal recirculation to the negative pressure regions.

5. Burner according to claim 4, characterised in that at least one fuel nozzle (15), in particular fuel gas nozzle, is introduced as far as the internal wall of the burner pipe.

6. Burner according to claim 5, characterised in that the fuel nozzle (15) blows the fuel in the axial direction along the internal wall of the burner pipe.

7. Burner according to claim 5 or 6, characterised in that the fuel nozzle (15) blows the fuel radially against the internal wall of the burner pipe.

8. Burner according to one of claims 4 to 7,
characterised in that the conduit devices (25, 27; 29) with flowing fuel are arranged to be distributed evenly over the periphery of the burner pipe (1) and are designed as baffle and/or swirl surfaces.

9. Burner according to one of claims 4 to 8,
characterised in that the conduit devices (25, 27; 29) are designed as pipe pieces (29).

10. Burner according to claim 9, characterised in that the pipe piece mouth projects into a flow region of the fuel-combustion air mixture lying downstream of the baffle plate (17) and adjoining the internal wall of the burner pipe.

11. Burner according to claim 10, characterised in that the pipe pieces (29) are arranged against the burner pipe wall at an angle such that the pipe piece mouth lies downstream of the pipe piece entrance.

12. Burner according to one of claims 4 to 8,
characterised in that the conduit devices (25, 27; 29) comprise in each case an opening (25) in the burner pipe wall serving for waste gas circulation and a deflecting plate (27) projecting into the burner pipe (1) from the upstream limiting edge (31) of the opening.

13. Burner according to claim 12, characterised in that the deflecting plates (27) project into the flow region of the fuel-combustion air mixture lying downstream of the baffle plate (17) and adjoining the internal wall of the burner pipe.

14. Burner according to claim 12 or 13, characterised in that the deflecting plates (27) have a polygonal and/or curved, in particular delta-wing-shaped outline.

15. Burner according to one of claims 12 to 14,
characterised in that one or more deflecting plates (27) are designed in each case as a wall section cut free from the burner pipe wall and then bent inwards.

16. Burner according to one of claims 4 to 15,
characterised in that back-suction deflectors (28) are arranged on the outer wall of the burner pipe (1) downstream of the waste gas return openings (25), in order to prevent recirculation of waste gases with too high a non-combusted portion through the waste gas return openings (25) .

17. Burner according to one of claims 4 to 16,
characterised in that flow pipes are introduced into the chamber situated radially outside the burner pipe (1) from the entrance openings (25) of the waste gas-conduit devices (25, 27; 29), such that waste gases can be recirculated from preset points in the combustion chamber (3).

## Revendications

1. Procédé de combustion pauvre en substances nocives, en particulier pauvre en NOₓ, de combustibles liquides ou gazeux dans des installations de chauffage équipées d'un brûleur s'étendant dans une chambre de combustion (3) d'une chaudière (5), dont le tube de brûleur (1) présente au moins une buse à combustible (15; 15') placée dedans pour l'admission du combustible, et un écran de retenue (17) s'y rattachant, dans lequel :
a) une partie importante du combustible est amenée dans une zone située en aval de l'écran de retenue (17) et voisine de la paroi interne du tube de brûleur,
b) les gaz d'échappement se trouvant dans la chambre de combustion sont réintroduits par recirculation interne vers des zones de dépression formées dans le tube de brûleur (1), en aval de l'écran de retenue (17), utilisant pour ce faire un ou plusieurs dispositifs de guidage (27, 25; 29) s'étendant dans les zones de dépression qui passent à travers le tube de brûleur (1).

2. Procédé selon la revendication 1, caractérisé en ce que les dispositifs de guidage (25, 27; 29) sont utilisés en tant que surfaces de retenue et/ou en tant que surfaces de mise en rotation pour l'écoulement.

3. Procédé selon l'une quelconque des revendications précédentes, caractérisé en ce que la quantité de combustible admise est régulée en fonction de la puissance du brûleur.

4. Brûleur, en particulier pour l'exécution du procédé selon l'une quelconque des revendications précédentes, équipé d'un tube de brûleur (1) s'étendant dans une chambre de combustion (3) d'une chaudière (5), avec au moins une buse à combustible (15; 15') placée dedans pour l'admission du combustible, et un écran de retenue (17) s'y rattachant, dans lequel :
a) les buses pour combustible (15; 15') sont placées dans le tube de brûleur (1) de telle manière qu'une partie importante du combustible est acheminée vers une zone située en aval de l'écran de retenue (17) et voisine de la paroi interne du tube de brûleur,
b) un ou plusieurs dispositifs de guidage des gaz d'échappement (25, 27; 29) passant à travers le tube de brûleur (1) mènent vers des zones de dépression formées dans le tube de brûleur (1), en aval de l'écran de retenue (17), de telle manière que les gaz d'échappement se trouvant dans la chambre de combustion (3) sont réintroduits par recirculation interne dans les zones de dépression.

5. Brûleur selon la revendication 4, caractérisé en ce qu'au moins une buse à combustible (15), en particulier une buse à gaz combustible, est prolongée jusqu'au voisinage de la paroi interne du tube de brûleur.

6. Brûleur selon la revendication 5, caractérisé en ce que la buse à combustible (15) injecte le combustible dans une direction axiale le long de la paroi interne du tube de brûleur.

7. Brûleur selon la revendication 5 ou 6, caractérisé en ce que la buse à combustible (15) injecte le combustible dans une direction radiale contre la paroi interne du tube de brûleur.

8. Brûleur selon l'une quelconque des revendications 4 à 7, caractérisé en ce que les dispositifs de guidage (25, 27; 29) recevant l'écoulement de combustible sont répartis régulièrement sur le pourtour du tube de brûleur (1) et ont la forme de surfaces de retenue et/ou de mise en rotation.

9. Brûleur selon l'une quelconque des revendications 4 à 8, caractérisé en ce que les dispositifs de guidage (25, 27; 29) ont la forme de raccords de tube (29).

10. Brûleur selon la revendication 9, caractérisé en ce que la bouche des raccords de tube s'étend jusqu'à une zone d'écoulement du mélange combustible-air de combustion située en aval de l'écran de retenue (17) et voisine de la paroi interne du tube de brûleur.

11. Brûleur selon la revendication 10, caractérisé en ce que les raccords de tube (29) sont placés en étant inclinés par rapport à la paroi du tube de brûleur, de telle sorte que la bouche du raccord de tube se trouve en aval de l'entrée du raccord de tube.

12. Brûleur selon l'une quelconque des revendications 4 à 8, caractérisé en ce que les dispositifs de guidage (25, 27; 29) entourent chacun une ouverture (25) dans la paroi du tube de brûleur, servant à la circulation des gaz d'échappement ainsi qu'une plaque de guidage (27) s'étendant depuis le bord de délimitation (31) de l'ouverture en amont, jusque dans le tube de brûleur (1).

13. Brûleur selon la revendication 12, caractérisé en ce que les plaques de guidage (27) s'étendent dans la zone d'écoulement du mélange combustible-air de combustion située en aval de l'écran de retenue (17) et voisine de la paroi interne du tube de brûleur.

14. Brûleur selon la revendication 12 ou 13, caractérisé en ce que les plaques de guidage (27) ont un tracé polygonal et/ou recourbé, en particulier en forme d'aile delta.

15. Brûleur selon l'une quelconque des revendications 12 à 14, caractérisé en ce qu'une ou plusieurs plaques de guidage (27) sont respectivement une portion de paroi découpée librement dans la paroi du tube de brûleur et repliée ensuite vers l'intérieur.

16. Brûleur selon l'une quelconque des revendications 4 à 15, caractérisé en ce que des déflecteurs pour recirculation (28) sont placés au niveau de la paroi externe du tube de brûleur (1) en aval des ouvertures pour la recirculation des gaz d'échappement (25), afin d'empêcher une recirculation à travers les ouvertures pour la recirculation des gaz d'échappement (25) de gaz d'échappement ayant une partie non brûlée trop importante.

17. Brûleur selon l'une quelconque des revendications 4 à 16, caractérisé en ce que des conduites pour écoulement sont dirigées depuis les ouvertures d'admission (25) des dispositifs de guidage des gaz d'échappement (25, 27; 29) jusque dans l'espace situé à l'extérieur du tube de brûleur (1) au plan radial, de telle sorte que des gaz d'échappement venant d'emplacements prédéterminés de la chambre de combustion (3) peuvent être réintroduits.
